# EUROPÄISCHE PATENTANMELDUNG

(11) **EP 1 496 568 A1**
(43) Veröffentlichungstag der Anmeldung: **12.01.2005**
(21) Anmeldenummer: 04103000.8
(22) Anmeldetag: 28.06.2004
(51) Int. Cl.: H01Q 7/08, H01Q 1/32

(54) **Transponderspule, insbesondere für drahtlose elektronische Fahrzeugschliessysteme**

(30) Priorität: 05.07.2003 DE 10330507; 20.08.2003 DE 10338175
(71) Anmelder: Kaschke KG GmbH & Co., D-37079 Göttingen (DE)
(72) Erfinder: Aue, Norbert, 37120, Bovenden (DE); Kopp, Bernd, 37434, Bodensee (DE); Rossel, Jan, 37194, Wahlsburg (DE)
(74) Vertreter: Schober, Mirko

(57) **Zusammenfassung**

Erfindung liegt die Aufgabe zugrunde, mit einer prinzipiell vergleichbaren Außenform aber weiter miniaturisierten Außenabmessungen die fertigungstechnischen und Zuverlässigkeitsmängel des Standes der Technik zu beseitigen, bei welchem ein vorzugsweise prismatischer Kern zusammen mit einem Träger, der nicht breiter ist als dieser, umwickelt oder ein umwickelter Kern ohne Träger umspritzt. Diese Aufgabe wird dadurch gelöst, dass der Kern (2) im Bereich der Wicklung (5) allseitig mit einer dünnen Kunststoffschicht (10) umspritzt ist, welche auf ihrer Außenseite die Wicklung (5) trägt. Die Erfindung ist insbesondere, aber nicht ausschließlich, in den Schlüsseln drahtloser elektronischer Fahrzeugschließsysteme anwendbar.

## Beschreibung

Die Erfindung betrifft eine Transponderspule insbesondere für drahtlose elektronische Fahrzeugschließsysteme. Eine solche Transponderspule ist zusammen mit der zugehörigen Ansteuerelektronik und zumeist auch zusammen mit einer Knopfzelle zur Stromversorgung im Fahrzeugschlüssel untergebracht, so daß möglichst kleine Außenabmessungen bei funktionsgerechter Hochfrequenzcharakteristik einzuhalten sind. Zugleich müssen die mechanische und elektrische Zuverlässigkeit den hohen Anforderungen der Automobilhersteller genügen.

Bei einer für den gleichen Anwendungszweck bekannten Antennenspule in Miniaturausführung ist ein prismatischer Ferritkern auf einen Kunststoffkörper aufgesetzt, wobei der Kunststoffkörper an seinen Enden Metallkontakte, vorzugsweise zur Oberflächenmontage (SMD) der Antennenspule, trägt und im Bereich der Längenausdehnung des Ferritkernes nicht breiter ist als dieser und mit diesem zusammen mit dem Spulendraht umwickelt ist (DE 199 11 803 A1 entspricht EP 1 037 304 A2). Diese konstruktive Gestaltung erfordert ein Verkleben des Ferritkernes mit dem Kunststoffkörper, was ein Arbeitsgang ist, der sich schlecht automatisieren läßt. Da der Wicklungsdraht direkt auf dem Ferritkern aufliegt sind im Falle von Ferriten mit einer merklichen elektrischen Leitfähigkeit, wie bei bestimmten MnZn-Ferriten zusätzliche Isoliermaßnahmen zwischen Ferritkern und Wicklung erforderlich.

Bei einer weiteren bekannten technischen Lösung mit einer vergleichbaren Anordnung von Kern, Wicklung und Metallkontakten ist die Wicklung nach der Bewicklung des Kernes zusammen mit diesem mit Kunststoff umspritzt (Firmendruckschrift "SMD Transponder coil for Keyless Entry" der Fa. Sumida). Hierbei besteht die Gefahr einer Beschädigung der feinen Wicklungsdrähte beim Umspritzen, ohne dass sich zusätzliche Isoliermaßnahmen zwischen Wickeldraht und Kern in dessen kritischen Kantenbereichen erübrigen.

Der Erfindung liegt die Aufgabe zugrunde, mit einer prinzipiell vergleichbaren Außenform aber weiter miniaturisierten Außenabmessungen die fertigungstechnischen und Zuverlässigkeitsmängel des geschilderten Standes der Technik zu beseitigen.

Diese Aufgabe wird durch die Merkmale des Patentanspruchs 1 gelöst. Weitere vorteilhafte Ausführungsformen finden sich in den abhängigen Ansprüchen.

### Die beanspruchte technische Lösung weist zahlreiche Vorteile auf:

Der weichmagnetische Kern, bei dem es sich vorzugsweise um einen Ferritkern oder einen anderen Kern mit weichmagnetischen Eigenschaften handelt, ist allseitig von einem hochtemperaturfesten und damit reflowfähigen Kunststoff umgeben und somit geschützt (die Auflege- und Auswerferstellen im Spritzwerkzeug können hiervon ausgenommen sein). Der Kern weist vorteilhafter Weise eine langgestreckte, prismatische Form auf, es können jedoch auch andere Formen vorgesehen sein. Vorteilhafter Weise kann auch der Kunststoff, z. B. durch Einbringen von weichmagnetischem Material, insbesondere eines weichmagnetischen Füllstoffs, weichmagnetische Eigenschaften aufweisen. Bei entsprechenden magnetischen Eigenschaften des Kernmaterials wird sogar bei einem Kembruch die weitere Funktion gewährleistet, da die Bruchstücke durch den Kunststoffmantel in unveränderter Lage gehalten werden. Die Bruchgefahr kann praktisch völlig dadurch beseitigt werden, indem bereits bei der Fertigung zwei Teilstücke eng aneinandergefügt umspritzt werden.

Auf die Gesamtlänge des Bauteiles bezogen kann diese nahezu vollständig von der Länge des weichmagnetischen Kernes ausgenutzt werden, was der Erzielung maximaler elektrischer Eigenschaften zugutekommt.

Die Metallkontakte sind derart gestaltet, daß beim Thermokompressions-kontaktieren (Bonden) des Wicklungsdrahtes der gesamte Druck des Bondwerkzeuges über die Metallkontakte auf eine Unterlage abgeleitet wird, ohne den Kunststoff und den Kemwerkstoff einer mechanischen Belastung auszusetzen.

Andererseits sind die Metallkontakte durch ihre weitgehend vom Kunststoff umgebene Lage beim obligatorischen und der späteren praktischen Verwendung nachempfundenen Falltest besonders gut geschützt.

Die Umspritzung des Kernes ist so dünn gehalten, daß einerseits die Induktivitätseigenschaften nicht beeinträchtigt werden und andererseits der Wicklungsdraht auch ohne die beim Stand der Technik erforderlichen Zwischenlagen, beispielsweise aus dem Werkstoff "Parylen", gegenüber einem elektrisch leitfähigen Ferritkern ausreichend isoliert ist.

Die Außenabmessungen der Transponderspule entsprechen den Forderungen der Automobilhersteller, wobei die Ausführungsform nach Anspruch 4 vorzugsweise für eine Gesamtbauhöhe unter 2,5 mm und die Ausführungsform nach den Ansprüchen 5 und 6 vorzugsweise für eine Gesamtbauhöhe unter 2,0 mm vorgesehen ist.

Die Wicklung liegt innerhalb des Außenprofils des Bauteiles, so daß diese dadurch besonders geschützt ist.

Die Nase nach Anspruch 7 erhöht zwar die Gesamtlänge ein wenig gegenüber der durch den Kern nutzbaren Länge. Sie hat jedoch fertigungstechnische Vorteile, da über diese Nase durch das Thermokompressionsschweißen auftretende Kräfte in das Wickelwerkzeug abgeleitet werden.

Die Erfindung wird nun an zwei Ausführungsbeispielen näher erläutert. Die beigefügten Zeichnungen, die weitgehend für sich selbst sprechen, stellen dar:
Fig. 1: eine Draufsicht auf eine erfindungsgemäße Transponderspule mit eingesetzten Metallkontakten nach Anspruch 4.
Fig. 2: eine Seitenansicht zur Ausführungsform von Fig. 1.
Fig. 3: eine Stirnseitenansicht zur Ausführungsform von Fig. 1.
Fig. 4: eine Draufsicht auf eine erfindungsgemäße Transponderspule mit umspritzten Metallkontakten nach Anspruch 6.
Fig. 5: eine Seitenansicht zur Ausführungsform von Fig. 4.
Fig. 6: eine Stirnseitenansicht zur Ausführungsform von Fig. 4.

Die Höhe A der ersten Ausführungsform (Fig. 3) beträgt 2,5 mm, die übrigen Maße sind proportional der Zeichnung mit Ausnahme der dünnen Kunststoffschicht 10, welche 0,15 mm dick ist. Bei den Fig. 1 und 2 wurde der völlig symmetrische rechte Teil der Transponderspule jenseits der angedeuteten Symmetrieachse zur Vereinfachung weggelassen. Die Wicklung 5 besteht aus 2000 Windungen eines Wickeldrahtes von 0,028 mm Durchmesser. Die Metallkontakte 3.1 bestehen aus Neusilber mit einer Dicke von 0,25 mm.

Entsprechendes gilt für die Fig. 4 bis 6, wobei die Höhe B 2,0 mm beträgt, die Kunststoffschicht 10 0,15 mm dick ist und die Wicklung 5 aus 1000 Windungen eines Wickeldrahtes von 0,028 mm Durchmesser besteht.

### Bezugszeichenliste

- 1: Endbereich des Kunststoffkörpers
- 2: weichmagnetischer Kern
- 3.1: Metallkontakt
- 3.2: Metallkontakt
- 4: abgewinkelte Schenkel
- 5: Wicklung
- 6: Bondstelle
- 7: Nut
- 8: eingespritzter Schenkel
- 9: Nase
- 10: dünne Kunststoffschicht
- 11: Auflage- und Kontaktierungsfläche

## Patentansprüche

1. Transponderspule, insbesondere für drahtlose elektronische Fahrzeugschließsysteme, mit einem weichmagnetischen Kern (2) sowie einem Kunststoffkörper, der zusammen mit dem Kern (2) umwickelt ist und an seinen Endbereichen (1) mit der Wicklung verbundene Metallkontakte (3.1, 3.2), vorzugsweise zur Oberflächenmontage (SMD) der Transponderspule, trägt, **dadurch gekennzeichnet, daß** der Kern (2) im Bereich der Wicklung (5) allseitig mit einer dünnen Kunststoffschicht (10) umspritzt ist, welche auf ihrer Außenseite die Wicklung (5) trägt.

2. Transponderspule nach Anspruch 1, **dadurch gekennzeichnet, daß** die Endbereiche (1) des Kunststoffkörpers und die dünne Kunststoffschicht (10) stoffschlüssig aus einem Stück bestehen, wobei die Endbereiche (1) zur Halterung der Kontakte (3.1, 3.2) und zur Schaffung eines Freiraumes zwischen der Wicklung (5) und einer Auflagefläche der Transponderspule dicker ausgeführt sind als die Kunststoffschicht (1).

3. Transponderspule nach Anspruch 1 oder 2, **dadurch gekennzeichnet, daß** der Kern ein Verhältnis der Länge zur größeren Stirnflächenabmessung von größer als 3 sowie einen Entmagnetisierungsfaktor von kleiner als 0,1 aufweist.

4. Transponderspule nach einem der Ansprüche 1 bis 3, **dadurch gekennzeichnet, daß** der Metallkontakt (3.1) aus einem U-förmigen Blechstreifen besteht, welcher derart in eine Nut (7), die zumindest teilweise um den Umfang des Endbereiches (1) verläuft, eingelegt ist und die offenen Schenkel (4) des "U" zwecks Befestigung des Metallkontaktes (3.1) auf die Oberseite des Endbereiches (1) abgewinkelt sind, daß die geschlossene Seite des "U" die Auflage- und Kontaktierungsfläche (11) des Transponders bildet.

5. Transponderspule nach einem der Ansprüche 1 bis 3, **dadurch gekennzeichnet, daß** der Metallkontakt (3.2) aus einem U-förmigen Blechstreifen besteht, wobei die offenen Schenkel (8) des "U" zwecks Befestigung des Metallkontaktes (3.2) derart im Endbereich (1) eingeschlossen (umspritzt) sind, dass die geschlossene Seite des "U" die Auflage- und Kontaktierungsfläche (11) des Transponders bildet.

6. Transponderspule nach Anspruch 5, **dadurch gekennzeichnet, daß** die offenen Schenkel (8) des "U" bis zur Oberseite des Endbereiches (1) reichen und die geschlossene Seite des "U" die Auflage- und Kontaktierungsfläche (11) des Transponders bildet.

7. Transponderspule nach einem der Ansprüche 4 bis 6, **gekennzeichnet durch** eine Nase (9) des Metallkontaktes (3,1, 3.2), die in Verlängerung der Auflage- und Kontaktierungsfläche (11) in Achsrichtung des Kernes (2) über den Endbereich (1) des Kunststoffkörpers hinausreicht.

8. Transponderspule nach einem der bisherigen Ansprüche, **dadurch gekennzeichnet, daß** der weichmagnetische Kern (2) aus stirnseitig aneinandergelegten und zusammen umspritzten Teilstücken besteht.

9. Transponderspule nach einem der bisherigen Ansprüche, **dadurch gekennzeichnet, daß** das Material des weichmagnetischen Kernes (2) aus Materialgruppe der Ferrite, amorphen oder nanokristallinen Metalle oder Legierungen ausgewählt ist.

10. Transponderspule nach Anspruch 9, **dadurch gekennzeichnet, daß** der weichmagnetische Kern (2) aus einem feinkörnigen NiZn- oder MnZn-Ferrit besteht.

11. Transponderspule nach einem der bisherigen Ansprüche, **dadurch gekennzeichnet, daß** der Kunststoffkörper aus einem formstabilen Kunststoff besteht, so dass dieser nach IEC 61760 und nach IEC 68-2-20 verarbeitbar ist.

12. Transponderspule nach Anspruch 11, **dadurch gekennzeichnet, daß** der Kunststoffkörper aus einem Thermoplastwerkstoff besteht.

13. Transponderspule nach einem der Ansprüche 11 bis 12 **dadurch gekennzeichnet, daß** der Kunststoff einen weichmagnetischen Füllstoff aufweist.

14. Transponderspule nach einem der bisherigen Ansprüche, **dadurch gekennzeichnet, dass** der Kern (2) eine langgestreckte, prismatische Form aufweist.

15. Transponderspule nach einem der bisherigen Ansprüche für den batterielosen Betrieb in drahtlosen elektronischen Fahrzeugschließsystemen, **dadurch gekennzeichnet, daß** durch entsprechende Wahl der magnetischen Parameter und der Betriebsfrequenz neben der Signalübertragung zugleich eine Energieübertragung zur Stromversorgung des mobilen Teiles des Systems, das die Transponderspule enthält, möglich ist.
